# EUROPÄISCHE PATENTSCHRIFT

(11) **EP 2 592 179 B1**
(45) Veröffentlichungstag und Bekanntmachung des Hinweises auf die Patenterteilung: **08.10.2014**
(21) Anmeldenummer: 12006048.8
(22) Anmeldetag: 24.08.2012
(51) Int. Cl.: D04C 3/18

(54) **Klöppel für eine Flechtmaschine und eine mit diesem ausgestattete Flechtmaschine sowie Verfahren zum Aufbringen einer Spannung auf ein Flechtmaterial**
Clapper for a braiding machine and a braiding machine equipped with same and method for applying tension to braided material
Fuseau pour une tresseuse et tresseuse équipée de celui-ci, ainsi que procédé d'application d'une tension sur une matière à tresser

(30) Priorität: 09.11.2011 DE 102011118108
(43) Veröffentlichungstag der Anmeldung: 15.05.2013
(73) Patentinhaber: Admedes Schuessler GmbH, 75179 Pforzheim (DE)
(72) Erfinder: Brauner, Marc O., 75177 Pforzheim (DE)
(74) Vertreter: Müller-Boré & Partner Patentanwälte PartG mbB

(56) Entgegenhaltungen:
- DE-T2- 69 112 382
- GB-A- 1 332 591
- US-A- 3 362 282

## Beschreibung

Die vorliegende Erfindung bezieht sich auf einen Klöppel für eine Flechtmaschine und eine mit diesem ausgestattete Flechtmaschine sowie ein Verfahren zum Aufbringen einer Spannung auf ein Flechtmaterial.

DE 10 2008 033 561 A1 beschreibt einen Klöppel für eine Flechtmaschine mit einem Spulenträger sowie einem dem Spulenträger zugeordneten Bremssystem mit wenigstens einer Bremsbacke und einer Fadenspanneinrichtung. Dabei ist dem Bremssystem ein Auslöser zugeordnet, um nach dem Aufbringen einer vorgegebenen Spannung das Bremssystem zu lösen, so dass eine vorgegebene Fadenlänge zugeführt werden kann.

Dabei schwankt die auf den Faden aufgebrachte Spannung von einem Zeitpunkt kurz nach dem Auslösen bis zum wieder Ineingriffbringen des Bremssystems und danach bis zum erneuten Auslösen des Auslösers, um das Bremssystem freizugeben. US 3362282 beschreibt einen klöppel für eine Flechtmaschine mit zumindest einer verlagerbar oder verschiebbar angeordneten Umlenkrolle und zumindest einer ortsfesten Umlenkrolle. Bei beiden klöppeln der DE 10 2008 033 561 A1 und der US 3362282 muss ein Flechtmaterial auf den Spulenträger aufgewickelt werden, bevor mit dem Flechten begonnen werden kann.

Die Aufgabe der Erfindung besteht somit in der Schaffung eines neuartigen Klöppels, mit dem eine Rüstzeit verringert werden kann und der eine Schwankung der Spannung des Flechtmaterials minimieren kann. Darüber hinaus soll ein korrespondierendes Verfahren zum Aufbringen einer Spannung auf ein Flechtmaterial geschaffen werden.

Diese Aufgabe wird durch die Merkmale der unabhängigen Ansprüche gelöst. Vorteilhafte Weiterbildungen sind in den abhängigen Ansprüchen definiert.

Gemäß einem Gesichtspunkt wird ein Klöppel für eine Flechtmaschine zur Verfügung gestellt, der folgendes aufweist: zumindest eine verlagerbar oder verschiebbar angeordnete Umlenkrolle und zumindest eine ortsfeste Umlenkrolle sowie eine Schnur, die um die Umlenkrollen geführt ist, wobei die verlagerbar angeordnete Umlenkrolle durch ein Spannungsglied mit einer Spannung beaufschlagt ist, und ein Ende der Schnur mit einem Fixierstück verbunden ist, das ein Ende eines Flechtmaterials aufnehmen kann, um eine Spannung auf das Flechtmaterial aufzubringen.

Indem das Flechtmaterial mit dem Fixierstück verbunden ist und nicht, wie im Stand der Technik, über mehrere Rollen zu einem Spulenträger geführt werden muss, kann eine Rüstzeit erheblich verringert werden, weil ein Ende des Flechtmaterials lediglich in dem Fixierstück aufgenommen werden muss. Darüber hinaus kann eine Spannung, mit der das Fixierstück beaufschlagt wird, im Wesentlichen konstant gehalten werden bzw. eine Schwankung der Spannung wesentlich geringer gehalten werden, weil das Fixierstück kein Flechtmaterial abspulen muss und somit ein Bremssystem mit Auslöser, das zwangsläufig zu Spannungsschwankungen führt, entfallen kann.

Das Fixierstück kann als Klemmstück ausgeführt sein, das ein Ende des Flechtmaterials durch eine einfache Klemmung halten und positionieren kann. Die Erfindung ist jedoch nicht hierauf beschränkt, sondern jede andere Art eines Festlegens des Endes des Flechtmaterials kann angewandt werden, beispielsweise eine Fixierung über eine Schlaufe oder eine selbsthemmende Fixierung oder dergleichen.

Vorzugsweise ist die zumindest eine verlagerbar angeordnete Umlenkrolle an einem Schlitten angebracht, der entlang einer Führung, vorzugsweise einer Linearführung, gleiten kann.

Weiter bevorzugt weist das Spannungsglied eine um eine Achse gewickelte Blattfeder auf, die mit einem Ende an der Achse angebracht ist und mit dem anderen Ende in Wirkverbindung mit der zumindest einen verlagerbar angeordneten Umlenkrolle steht. Diese Wirkverbindung wird beispielsweise dadurch erzielt, dass das andere Ende der Blattfeder an der verlagerbaren Umlenkrolle angebracht ist. Alternativ kann in dem Fall des Anordnens eines beweglichen Schlittens, an dem die verlagerbare Umlenkrolle montiert ist, das andere Ende der Blattfeder an dem Schlitten angebracht sein. Es kann jedoch auch ein Hebelmechanismus, Getriebe oder dergleichen zwischen dem anderen Ende der Blattfeder und der verlagerbaren Umlenkrolle zwischengeschaltet sein, um die Wirkverbindung zwischen diesen beiden Elementen herzustellen.

Vorzugsweise ist die Blattfeder durch Schrauben oder eine andere leicht lösbare Verbindungstechnik montiert. Auf diese Weise kann die Blattfeder leicht und schnell getauscht werden. Somit wird eine Rüstzeit der Maschine zum Ersetzen einer fehlerhaften Blattfeder oder zum Verändern einer Federrate erheblich reduziert, um die Produktivität der Maschine zu erhöhen.

Vorzugsweise ist eine Vielzahl von verlagerbaren und ortsfesten Umlenkrollen vorgesehen, so dass ein Verlagerungsweg des Schlittens im Verhältnis zur Verlagerung des Fixierstücks minimiert wird. Somit kann selbst ohne das Vorhandensein von Spulenträgern einerseits eine ausreichende Fadenlänge eines Flechtmaterials zu einem Flechtvorgang zugeführt und andererseits eine Spannung im wesentlichen konstant gehalten werden.

Vorzugsweise sind auf einer Achse einer Umlenkrolle mehrere Umlenkrollen angeordnet, die unabhängig voneinander drehbar sind. Auf diese Weise kann ein kompakter Klöppel mit maximal verlagerbarem Fixierstück geschaffen werden.

Weiter bevorzugt bringt das Spannungsglied eine im wesentlichen konstante Spannung auf das Flechtmaterial auf. Hierdurch wird ein sehr präziser Flechtvorgang ermöglicht, d.h. es kann ein sehr gleichmäßiges Geflecht erzeugt werden.

Die auf das Fixierstück 15 aufgebrachte Spannung kann insbesondere dadurch im Wesentlichen konstant gehalten werden, dass eine Auslenkung der um die Achse gewickelten Blattfeder oder Spiralfeder möglichst gering gehalten wird. In anderen Worten ist die Auslenkung der Blattfeder aufgrund der Verlagerung des Schlittens im Verhältnis zur Länge der vorzugsweise mehrfach um die Achse gewickelten Blattfeder derart gering, dass die auf den Schlitten aufgebrachte Zugkraft im Wesentlichen konstant bleibt.

Im Wesentlichen konstant in diesem Zusammenhang bedeutet, dass die auf das Flechtmaterial aufgebrachte Kraft um weniger als etwa 10 %, vorzugsweise weniger als etwa 5 %, am Besten weniger als etwa 2 % schwankt.

Am besten wird eine Spiralfeder verwendet, die auf eine Rolle aufgewickelt ist und eine Federkraft beim geradlinigen Abrollen bzw. von der Rolle wegziehen aufgrund der Formänderung von der gekrümmten Form in eine geradlinige Form erzeugt. Auf diese Weise hat die Spiralfeder eine, unabhängig vom Auslenkungsweg, im wesentlichen konstante Federkraft. In anderen Worten ist die Spiralfeder keine nach dem Hook'schen Gesetz wirkende Feder, sondern eine Konstantkraftfeder oder ein Konstantkrafterzeugungsmittel. Derartige Federn werden beispielsweise von der Fa. Misumi Europe unter der Handelsbezeichnung Spiralfeder CFS vertrieben.

Die Blattfeder kann darüber hinaus aufgrund der Befestigung über Nieten oder Schrauben leicht ausgewechselt werden.

Ferner kann eine Auslenkung der Blattfeder aufgrund der Anordnung der Vielzahl von verlagerbaren und ortsfesten Umlenkrollen weiter verringert werden.

Gemäß einem weiteren Aspekt wird eine Flechtmaschine mit zwei Klöppeln sowie zwei Fixierstücken zur Verfügung gestellt, wobei ein Flechtmaterial mit seinen Enden zwischen den beiden Fixierstücken der beiden Klöppel geklemmt und über einen Haken eines Flechtdorns geführt ist. Auf diese Weise entfällt das mühsame Aufwickeln des Flechtmaterials auf zwei Spulenträger, das eine lange Zeit zum Rüsten der Maschine erfordert. Derart kann eine Rüstzeit der Flechtmaschine erheblich verkürzt werden, um die Produktivität zu steigern.

Gemäß einem weiteren Aspekt wird ein Verfahren zum Aufbringen einer Spannung auf ein Flechtmaterial mit folgenden Schritten zur Verfügung gestellt:
Anordnen zumindest einer verlagerbaren oder verschiebbaren Umlenkrolle und zumindest einer ortsfesten Umlenkrolle sowie einer Schnur, die um die Umlenkrollen geführt ist,
Beaufschlagen der verlagerbar angeordneten Umlenkrolle mit einer Spannung durch ein Spannungsglied,
Verbinden eines Endes der Schnur mit einem Fixierstück, und
Aufnehmen eines Endes eines Flechtmaterials mit dem Fixierstück, um eine Spannung auf das Flechtmaterial aufzubringen.

Vorzugsweise weist das Verfahren zum Aufbringen einer Spannung auf ein Flechtmaterial des weiteren folgende Schritte auf:
Wickeln einer Blattfeder um eine Achse, und
Anbringen eines Endes der Blattfeder an der Achse und des anderen Endes an der zumindest einen verlagerbar angeordneten Umlenkrolle, um das Spannungsglied zu bilden.

Die Erfindung wird nun anhand eines Ausführungsbeispiels unter Bezugnahme auf die beigefügten Zeichnungen näher erläutert.
Fig. 1 zeigt eine perspektivische Ansicht eines erfindungsgemäßen Klöppels mit dem Fixierstück.
Fig. 2 zeigt eine schematische Draufsicht auf eine Flechtmaschine mit zwei erfindungsgemäßen Klöppeln sowie einem Flechtdorn.
Fig. 3 zeigt eine Schwankung der auf das Flechtmaterial aufgebrachten Spannung gemäß dem Stand der Technik.
Fig. 4 zeigt ein Diagramm der auf das Flechtmaterial aufgebrachten Spannung mit einem Klöppel gemäß der Erfindung.

Wie in Fig. 1 und 2 gezeigt ist, hat der erfindungsgemäße Klöppel ein Fixierstück 15, das ein Flechtmaterial 3 vorzugsweise auf klemmende Weise aufnehmen und/oder fixieren bzw. positionieren kann. Ein entgegengesetztes Ende des Fixierstücks 15 ist mit einer Schnur 11 oder einem Draht oder Garn oder dergleichen verbunden, die über eine Vielzahl von ortsfesten Umlenkrollen 5 sowie eine Vielzahl von verlagerbar angeordneten Umlenkrollen 6 gewickelt ist. Wenn ein Flechtmaterial 3 während des Flechtens verbraucht wird, wird demgemäß das Fixierstück 15 von dem Klöppel weggezogen bzw. in Richtung zu dem Flechtdorn 1 gezogen. Demgemäß wird die Schnur 11 durch das Fixierstück 15 weiter gezogen und die verlagerbaren Umlenkrollen 6 bewegen sich in Richtung zu den ortsfesten Umlenkrollen 5. Ein durch die verlagerbaren Umlenkrollen 6 zurückgelegter Weg ist jedoch geringer als der durch das Fixierstück 15 zurückgelegte Weg, weil die Schnur 11 mehrfach um die ortsfesten Umlenkrollen 5 sowie die verlagerbaren Umlenkrollen 6 gewickelt ist.

Um die verlagerbaren Umlenkrollen 6 zu führen, sind diese vorzugsweise an einem Schlitten 13 angebracht, der sich entlang einer Linearführung 12 bewegen kann. Die Erfindung ist jedoch nicht hierauf beschränkt, sondern die verlagerbaren Umlenkrollen 6 können sich auch auf einer anderen Bahn, beispielsweise einer Kurvenbahn, oder über einen Hebelmechanismus bewegen. Es kommt lediglich darauf an, dass die verlagerbaren Umlenkrollen 6 sich während dem Verbrauch des Flechtmaterials 3 in Richtung zu den ortsfesten Umlenkrollen 5 hin bewegen können.

In diesem Ausführungsbeispiel sind die verlagerbaren Umlenkrollen 6 entlang der Linearführung 12 verschiebbar, indem sie an dem Schlitten 13 angeordnet sind, der entlang der Linearführung 12 gleiten kann. In anderen Worten gleitet der Schlitten 13 entlang der Linearführung 12 in Richtung zu den ortsfesten Umlenkrollen 5, um die verlagerbaren Umlenkrollen 6 in Richtung zu den ortsfesten Umlenkrollen 5 hin zu bewegen.

Die erforderliche Spannung zum Flechten wird auf das Flechtmaterial 3 durch eine entsprechende Spannung auf die verlagerbaren Umlenkrollen 6 aufgebracht. Vorzugsweise ist hierzu der Schlitten 13 oder die verlagerbaren Umlenkrollen 6 mit einer Blattfeder 14 verbunden, die weiter bevorzugt auf eine Achse 10 aufgewickelt ist. Aufgrund des Aufwickelns der Blattfeder 14 auf die Achse 10 kann eine Abmessung des Klöppels klein gehalten werden und gleichzeitig eine Auslenkung der Blattfeder 14 im Verhältnis zu ihrer gesamten Länge gering gehalten werden. Die geringe Auslenkung der Blattfeder 14 bringt den Effekt, dass, wie in Fig. 4 gezeigt ist, eine auf die verlagerbaren Umlenkrollen 6 aufgebrachte Spannung unabhängig von einem Verfahrweg S des Schlittens 13 entlang der Linearführung 12 im Wesentlichen konstant bleibt, d.h., die Spannung schwankt um maximal 10 %, vorzugsweise um maximal 5 %, am Besten um höchstens 2 %.

Vorzugsweise sind jeweils drei voneinander unabhängig drehbare Umlenkrollen 5, 6 auf einer Achse 20 der Umlenkrolle drehbar angeordnet und weiter bevorzugt gibt es ein Paar Achsen 20 mit jeweils drei ortsfesten Umlenkrollen 5 sowie ein Paar Achsen 20 mit jeweils drei verlagerbaren Umlenkrollen 6. Auf diese Weise ist ein Verfahrweg S des Schlittens 13 entlang der Linearführung 12 im Verhältnis zu einer Verlagerung des Fixierstücks 15 aufgrund des Verbrauchs des Flechtmaterials 3 gering. Die Erfindung ist jedoch nicht auf die hier genannte Anzahl von Umlenkrollen 5, 6 beschränkt. Es können vielmehr auch weniger oder mehr Umlenkrollen 5, 6 sowie weniger oder mehr Achsen 20 angeordnet sein.

Weiter bevorzugt wird die Schnur 11 durch ein Führungsauge 18 geführt, bevor das Ende der Schnur 11 mit dem Fixierstück 15 verbunden ist. Dabei sind die Achse 10 der Blattfeder 14, die Linearführung 12 mit dem Schlitten 13 sowie die ortsfesten Umlenkrollen 5 mit den Achsen 20 sowie die verlagerbaren Umlenkrollen 6 mit den Achsen 20 vorzugsweise an einem Grundkörper 17 angeordnet. Das Fixierstück 15 hingegen schwebt frei durch die Spannung der Schnur 11, die sich auf das Flechtmaterial 3 fortsetzt, wie in Fig. 2 gezeigt ist.

Wie in Fig. 3 gezeigt ist, ist eine Schwankung der Kraft F, die auf der vertikalen Achse aufgetragen ist, gegenüber dem Weg S, der auf der horizontalen Achse aufgetragen ist, beim Stand der Technik verhältnismäßig groß, weil die Kraft F soweit ansteigen muss, bis der Auslöser des Bremssystems das Bremssystem freigibt. Danach sinkt die Kraft auf den minimalen Scheitelpunkt und steigt erneut an, bis der Auslöser das Bremssystem wieder freigibt.

Fig. 4 zeigt hingegen den Spannungsverlauf der Kraft bei dem erfindungsgemäßen Klöppel der Fig. 1 und 2. Weil die Auslenkung der Blattfeder 14 im Verhältnis zu ihrer gesamten Länge verhältnismäßig gering ist, ist die auf den Schlitten 13 aufgebrachte Kraft unabhängig von dem Verfahrweg S des Schlittens 13 im Wesentlichen konstant. Aufgrund der im Wesentlichen konstanten Kraft F wird ein Flechtvorgang wesentlich verbessert, so dass ein gleichmäßigeres Geflecht erzeugt werden kann. Dies ist insbesondere bei sehr kleinen Bauteilen von großem Vorteil, wie beispielsweise bei Präzisionsbauteilen wie geflochtenen Stents zum Einbringen in einen Körperkanal eines lebenden Körpers.

Darüber hinaus bietet der erfindungsgemäße Klöppel den Vorteil der geringen Rüstzeit, der insbesondere dann zum Tragen kommt, wenn nur geringe Fadenlängen eines Flechtmaterials verarbeitet werden sollen. Insbesondere beim Erzeugen von an einer Seite geschlossenen Schlaufen (sogenannte "closed loop"-Geflechte) kann ein Endlosflechtverfahren nicht angewandt werden und ein Flechtvorgang muss häufig unterbrochen werden, um neues Flechtmaterial 3 zwischen zwei Klöppeln zu spannen und auf einen Flechtdorn 1 aufzulegen. Hier bietet die erfindungsgemäße Flechtmaschine bzw. der Klöppel wesentliche Vorteile, weil das Flechtmaterial 3 lediglich um einen Haken 2 des Flechtdorns 1 gelegt werden muss und in den Fixierstücken 15 aufgenommen werden muss, wie in Fig. 2 gezeigt ist. Eine Rüstzeit beim "closed loop"-Flechten wird somit erheblich verkürzt. Darüber hinaus können sehr präzise, insbesondere Mikrobauteile, wie beispielsweise Stents, mit hoher Ausbeute sowie erhöhter Präzision in kurzer Zeit hergestellt werden.

Ein weiterer Vorteil der Erfindung besteht darin, dass sich das Fixierstück 15 nach dem Lösen des Flechtmaterials 3 selbsttätig zum Führungsauge 18 hin bewegt.

### Bezugszeichenliste

- 1: Flechtdorn
- 2: Haken
- 3: Flechtmaterial
- 5: ortsfeste Umlenkrolle
- 6: verlagerbare Umlenkrolle
- 11: Schnur
- 12: Linearführung
- 13: Schlitten
- 14: Blattfeder
- 15: Fixierstück
- 17: Grundkörper
- 18: Führungsauge
- 20: Achse der Umlenkrolle

## Patentansprüche

1. Klöppel für eine Flechtmaschine mit zumindest einer verlagerbar oder verschiebbar angeordneten Umlenkrolle (6) und zumindest einer ortsfesten Umlenkrolle (5) **gekennzeichnet durch** eine Schnur (11), die um die Umlenkrollen (5, 6) geführt ist, wobei die verlagerbar angeordnete Umlenkrolle (6) **durch** ein Spannungsglied mit einer Spannung beaufschlagt ist, und ein Ende der Schnur (11) mit einem Fixierstück (15) verbunden ist, das ein Ende eines Flechtmaterials (3) aufnehmen kann, um eine Spannung auf das Flechtmaterial (3) aufzubringen.

2. Klöppel nach Anspruch 1, wobei die zumindest eine verlagerbar angeordnete Umlenkrolle (6) an einem Schlitten (13) angebracht ist, der entlang einer Führung, vorzugsweise einer Linearführung (12), gleiten kann.

3. Klöppel nach einem der vorherigen Ansprüche, wobei das Spannungsglied eine um eine Achse gewickelte Blattfeder (14) aufweist, die mit einem Ende an der Achse angebracht ist und mit dem anderen Ende in Wirkverbindung mit der zumindest einen verlagerbar angeordneten Umlenkrolle (6) steht.

4. Klöppel nach einem der vorherigen Ansprüche, wobei eine Vielzahl von verlagerbaren und ortsfesten Umlenkrollen (5, 6) vorgesehen ist.

5. Klöppel nach einem der vorherigen Ansprüche, wobei auf einer Achse (20) einer Umlenkrolle (5, 6) mehrere Umlenkrollen angeordnet sind, die unabhängig voneinander drehbar sind.

6. Klöppel nach einem der vorherigen Ansprüche, wobei das Spannungsglied eine im wesentlichen konstante Spannung aufbringt.

7. Flechtmaschine mit zumindest einem Klöppel nach einem der vorherigen Ansprüche.

8. Flechtmaschine nach Anspruch 7, wobei ein Flechtmaterial (3) mit seinen Enden zwischen zwei Fixierstücken (15) von zwei Klöppeln nach einem der Ansprüche 1 bis 7 geklemmt ist und über einen Haken (2) eines Flechtdorns (1) geführt ist.

9. Verfahren zum Aufbringen einer Spannung auf ein Flechtmaterial (3) mit den Schritten:
Anordnen zumindest einer verlagerbaren oder verschiebbaren Umlenkrolle (6) und zumindest einer ortsfesten Umlenkrolle (5) sowie einer Schnur (11), die um die Umlenkrollen (5, 6) geführt ist,
Beaufschlagen der verlagerbar angeordneten Umlenkrolle (6) mit einer Spannung durch ein Spannungsglied,
Verbinden eines Endes der Schnur (11) mit einem Fixierstück (15), und
Aufnehmen eines Endes eines Flechtmaterials (3) mit dem Fixierstück (15), um eine Spannung auf das Flechtmaterial (3) aufzubringen.

10. Verfahren zum Aufbringen einer Spannung auf ein Flechtmaterial (3) nach Anspruch 9, des weiteren mit den Schritten:
Wickeln einer Blattfeder (14) um eine Achse, und
Anbringen eines Endes der Blattfeder an der Achse und des anderen Endes an der zumindest einen verlagerbar angeordneten Umlenkrolle (6), um das Spannungsglied zu bilden.

## Claims

1. A bobbin carrier for a braiding machine, comprising at least one displaceably or shiftably arranged reversing reel (6) and at least one stationary reversing reel (5), **characterized by** a cord (11) guided around the reversing reels (5, 6), wherein the displaceably arranged reversing reel (6) is applied with tension by a tensioning member and an end of the cord (11) is connected to a fixing piece (15) that is capable of receiving an end of a braiding material (3) to apply tension to the braiding material (3).

2. The bobbin carrier according to claim 1, wherein the at least one displaceably arranged reversing reel (6) is attached to a carriage (13) that can slide along a guide, preferably a linear guide (12).

3. The bobbin carrier according to one of the preceding claims, wherein the tensioning member comprises a leaf spring (14) wound around an axle, which with its one end is attached to the axle and with its other end is in operative connection with the at least one displaceably arranged reversing reel (6).

4. The bobbin carrier according to one of the preceding claims, wherein a plurality of displaceable and stationary reversing reels (5, 6) is provided.

5. The bobbin carrier according to one of the preceding claims, wherein on an axle (20) of a reversing reel (5, 6) there are arranged several reversing reels that are rotatable independently of one another.

6. The bobbin carrier according to one of the preceding claims, wherein the tensioning member applies a substantially constant tension.

7. A braining machine comprising at least one bobbin carrier according to one of the preceding claims.

8. The braiding machine according to claim 7, wherein a braiding material (3), with its ends, is clamped between two fixing pieces (15) of two bobbin carriers according to one of claims 1 to 7 and is guided via a hook (2) of a braiding mandrel (1).

9. A method for applying tension to a braiding material (3), comprising the steps of:
arranging at least one displaceable or shiftable reversing reel (6) and at least one stationary reversing reel (5), as well as a cord (11) guided around the reversing reels (5, 6),
applying tension to the displaceably arranged reversing reel (6) by a tensioning member,
connecting an end of the cord (11) to a fixing piece (15), and
receiving an end of a braiding material (3) with the fixing piece (15) to apply tension to the braiding material (3).

10. The method for applying tension to a braiding material (3) according to claim 9, further comprising the steps of:
winding a leaf spring (14) around an axle, and
attaching one end of the leaf spring to the axle and the other end to the at least one displaceably arranged reversing reel (6) to form the tensioning member.

## Revendications

1. Canette pour une tresseuse avec au moins une poulie de renvoi (6) disposée de manière à pouvoir être déplacée ou coulissée et au moins une poulie de renvoi fixe (5), **caractérisée par** un cordon (11) qui est guidé autour des poulies de renvoi (5, 6), dans laquelle la poulie de renvoi (6) disposée de manière à pouvoir être déplacée est sollicitée avec une tension par un organe de tension et une extrémité du cordon (11) est reliée à une pièce de fixation (15) qui peut recevoir une extrémité d'un matériau à tresser (3) pour appliquer une tension sur le matériau à tresser (3).

2. Canette selon la revendication 1, dans laquelle l'au moins une poulie de renvoi (6) disposée de manière à pouvoir être déplacée est appliquée sur un chariot (13) qui peut glisser le long d'un guide, de préférence d'un guide linéaire (12).

3. Canette selon l'une quelconque des revendications précédentes, dans laquelle l'organe de tension présente un ressort à lames (14) enroulé autour d'un axe qui est appliqué avec une extrémité sur l'axe et est en coopération active avec l'autre extrémité avec l'au moins une poulie de renvoi (6) disposée de manière à pouvoir être déplacée.

4. Canette selon l'une quelconque des revendications précédentes, dans laquelle une pluralité de poulies de renvoi (5, 6) pouvant être déplacées et fixes est prévue.

5. Canette selon l'une quelconque des revendications précédentes, dans laquelle plusieurs poulies de renvoi qui sont rotatives indépendamment les unes des autres sont disposées sur un axe (20) d'une poulie de renvoi (5, 6).

6. Canette selon l'une quelconque des revendications précédentes, dans laquelle l'organe de tension applique une tension essentiellement constante.

7. Tresseuse avec au moins une canette selon l'une quelconque des revendications précédentes.

8. Tresseuse selon la revendication 7, dans laquelle un matériau à tresser (3) est serré avec ses extrémités entre deux pièces de fixation (15) de deux canettes selon l'une quelconque des revendications 1 à 7 et est guidé par le biais d'un crochet (2) d'une broche à tresser (1).

9. Procédé d'application d'une tension sur un matériau à tresser (3) avec les étapes :
disposer au moins une poulie de renvoi (6) pouvant être déplacée ou coulissée et
au moins une poulie de renvoi fixe (5) ainsi qu'un cordon (11) qui est guidé autour des poulies de renvoi (5, 6),
solliciter la poulie de renvoi (6) disposée de manière à pouvoir être déplacée avec une tension par un organe de tension,
relier une extrémité du cordon (11) à une pièce de fixation (15), et
recevoir une extrémité d'un matériau à tresser (3) avec la pièce de fixation (15) pour appliquer une tension sur le matériau à tresser (3).

10. Procédé d'application d'une tension sur un matériau à tresser (3) selon la revendication 9, en outre avec les étapes :
enrouler un ressort à lames (14) autour d'un axe et
appliquer une extrémité du ressort à lames sur l'axe et l'autre extrémité sur l'au moins une poulie de renvoi (6) disposée de manière à pouvoir être déplacée pour former l'organe de tension.
